# FASCICULE DE BREVET EUROPEEN

(11) **EP 1 227 993 B1**
(45) Date de publication et mention de la délivrance du brevet: **08.09.2004**
(21) Numéro de dépôt: 00974596.9
(22) Date de dépôt: 27.10.2000
(51) Int. Cl.: B65D 81/32, B65D 83/66

(54) **DISTRIBUTEUR DE MELANGE DE PRODUIT EXTEMPORANE**
ABGABEVORRICHTUNG ZUM UNMITTELBAREN VERMISCHEN VON PRODUKTEN
EXTEMPORANEOUS PRODUCT DISPENSER

(30) Priorité: 29.10.1999 FR 9913607
(43) Date de publication de la demande: 07.08.2002
(73) Titulaire: VALOIS S.A.S., 27110 Le Neubourg (FR)
(72) Inventeur: GARCIA, Firmin, F-27000 Evreux (FR)
(74) Mandataire: CAPRI
(86) Numéro de dépôt international: PCT/FR2000/003014
(87) Numéro de publication internationale: WO 2001/030668

(56) Documents cités:
- DE-A- 3 634 080
- GB-A- 1 125 528
- US-A- 4 651 899
- US-A- 4 821 923

## Description

La présente invention concerne un distributeur permettant de distribuer un mélange de produit fluide de manière extemporanée, c'est-à-dire que le mélange des divers constituants du produit fluide sont mélangés juste avant de pouvoir se servir du distributeur pour émettre une dose dudit mélange. Le distributeur comprend un organe de distribution, tel qu'une pompe, une valve ou même un bouchon, ainsi que deux réservoirs séparés l'un de l'autre par une cloison commune.

L'utilisateur de ce distributeur, avant la première utilisation, doit effectuer une opération visant à mélanger les deux produits contenus dans les deux réservoirs par rupture ou enlèvement de la cloison commune. La rupture de cette cloison commune peut être effectuée de diverses manières.

Le document US 4 821 923 propose par exemple un distributeur de mélange extemporané comprenant un premier réservoir sous la forme d'un flacon avec un col fileté, un second réservoir engagé dans le col du premier réservoir, et une pompe montée dans le second réservoir et communiquant avec le premier réservoir par l'intermédiaire d'un tube plongeur.

A l'état initial, le second réservoir est déjà en place à l'intérieur du col du premier réservoir, et les deux réservoirs sont isolés l'un de l'autre par une paroi cassable. Cette paroi cassable est solidaire du tube plongeur. D'ailleurs, le second réservoir et le tube plongeur sont réalisés d'une seule pièce en matière plastique moulée. La paroi cassable définit une zone de moindre résistance favorisant la rupture à cet endroit. Le second réservoir obture le premier réservoir, et un bouchon vient obturer le second réservoir en prise filetée sur le col fileté du premier réservoir. La pompe n'est alors pas en place sur le distributeur. Le distributeur est donc vendu avec la pompe à part. Cela nécessite un emballage spécial. De plus, il y a un risque de salir ou d'abîmer la pompe en la manipulant.

Le premier réservoir contient un produit et le second réservoir contient un autre produit. On comprend aisément que les deux produits peuvent se mélanger après rupture de la paroi cassable.

Lorsque l'utilisateur veut réaliser le mélange extemporané, il doit tout d'abord retirer le bouchon du col fileté du premier réservoir. Ainsi, le second réservoir est largement ouvert et il y a un risque de renverser le produit contenu dans le second réservoir. De plus, il y a un risque de détérioration du produit au contact de l'air.

Pour casser la paroi, l'utilisateur se sert de la pompe en introduisant l'extrémité inférieure de la pompe dans le tube plongeur encore fixée au second réservoir. La pression initiale a pour effet de solidariser la pompe à l'extrémité supérieure du tube plongeur. Une pression ultérieure plus forte a pour effet de faire casser la paroi et ainsi réaliser un passage de communication entre les deux réservoirs. Le produit stocké dans le second réservoir peut alors s'écouler dans le premier réservoir autour du tube plongeur qui est alors uniquement solidaire de la pompe, et plus du second réservoir.

Une opération finale consiste à monter une bague de fixation sur le col fileté du premier réservoir dans le but de fixer la pompe sur le second réservoir.

Dans le distributeur du document, on se sert de la pompe pour faire céder la cloison qui sépare les deux réservons. Cependant c'est la main de l'utilisateur qui agit directement sur la pompe en la poussant à l'intérieur du second réservoir.

Le risque de renverser le produit contenu dans le second réservoir ouvert est d'autant plus grand que la rupture de la paroi cassable engendre un à-coup qui fait bouger brusquement la pompe et les réservoirs.

De plus, l'utilisateur peut endommager la pompe, le tube-plongeur ou encore un des réservoirs par une mauvaise manipulation, par exemple une poussée trop forte sur la pompe.

La présente invention a pour but de remédier aux inconvénients précités de l'art antérieur en définissant un distributeur de mélange extemporané dont l'utilisation est simplifiée et sans risque de détérioration du distributeur et de perte ou d'altération de produit.

Ce but est atteint selon l'invention avec un distributeur de produit fluide comprenant un organe de distribution et deux réservoirs séparés par une cloison, le distributeur comprenant en outre des moyens de déplacement pour déplacer l'organe de distribution vers 1a cloison pour la faire céder et ainsi permettre, avant distribution, le mélange des contenus des deux réservoirs, caractérisé en ce que les réservoirs sont obturés hermétiquement en position initiale, en position finale et lors du déplacement de l'organe de distribution entre ces deux positions. Avantageusement, l'organe de distribution s'étend à l'intérieur d'un des deux réservoirs, ledit réservoir comportant une paroi formant ladite cloison. L'organe de distribution est donc déjà en place dans un des deux réservoirs, mais pas dans sa position définitive qui ne sera atteinte que lorsque la cloison commune aura été enlevée ou sera détruite par l'organe de distribution lors de son déplacement.

Selon une autre caractéristique, l'organe de distribution est fixé sur un des deux réservoirs par des moyens de fixation et déplaçable par rapport à ce réservoir entre une position initiale où la cloison sépare les deux réservoirs et une position finale où la cloison a cédé sous la pression de l'organe de distribution. De préférence, les deux réservoirs sont montés fixement l'un par rapport à l'autre. L'organe de distribution est ainsi déplaçable par rapport aux deux réservoirs qui forment une entité inséparable.

Selon une caractéristique intéressante, les moyens de déplacement sont formés par lesdits moyens de fixation.

Selon une autre caractéristiques intéressante, les réservoirs sont obturés hermétiquement en position initiale, en position finale et lors du déplacement de l'organe de distribution entre ces deux positions. Ainsi, l'utilisateur n'a qu'à agir sur les moyens de fixation pour déplacer l'organe de distribution sans risque de perdre du produit.

Selon une forme de réalisation, les deux positions initiale et finale sont des positions d'encliquetage. Avantageusement, les moyens de fixation comprennent une bague de fixation coopérant par encliquetage avec un des deux réservoirs entre ces deux positions. La technique d'encliquetage d'un organe de distribution à l'aide d'une bague sur un réservoir est une technique tout à fait classique, hormis que dans la présente invention, il est prévu deux positions d'encliquetage, à savoir une initiale et une finale.

En variante, les deux positions initiale et finale sont des positions de vissage. Avantageusement, les moyens de fixation comprennent une bague de fixation coopérant par vissage avec un des deux réservoirs entre ces deux positions. Là encore, il s'agit d'une technique tout à fait conventionnelle et la position finale peut par exemple être atteinte en fin de vissage.

Selon une autre caractéristique, un réservoir dit second réservoir obture de manière étanche l'autre réservoir dit premier réservoir. Avantageusement, l'organe de distribution obture de manière étanche le second réservoir formant la cloison.

Afin de garantir une parfaite étanchéité lors du déplacement de l'organe de distribution, celui-ci comprend une lèvre d'étanchéité montée coulissante contre une paroi interne cylindrique du second réservoir. Ainsi, le distributeur est parfaitement étanche en position initiale ainsi qu'au cours du déplacement de l'organe de distribution.

Selon une réalisation pratique, l'organe de distribution est encliqueté ou vissé sur le premier réservoir. D'autre part, le second réservoir est monté serrant à l'intérieur du premier réservoir.

Selon une forme de réalisation préférée, l'organe de distribution comprend un tube plongeur qui s'étend dans un réservoir en direction de la cloison de manière à faire céder la cloison par déplacement de l'organe de distribution vers la cloison.

L'invention sera maintenant plus amplement décrite en référence aux dessins joints donnant à titre d'exemple non-limitatif deux modes de réalisation de la présente invention.

Sur les dessins :
- les figures 1a et 1b sont des vues en coupe transversale verticale à travers un distributeur selon l'invention respectivement en position initiale et en position finale, et
- les figures 2a et 2b sont des vues similaires à celles des figures la et 1b pour un distributeur selon un second mode de réalisation de l'invention.

Le distributeur de mélange extemporané selon l'invention comprend trois éléments constitutifs essentiels, à savoir un premier réservoir 1, un second réservoir 2 et un organe de distribution 3.

Le premier réservoir 1 peut être réalisé en verre ou en matière plastique et comprend un corps 10 définissant un volume interne destiné à contenir un premier produit fluide P1. Le premier réservoir 1 forme à son extrémité supérieure un col 11 qui forme extérieurement des profils d'encliquetage 111, 112 ou de vissage 110.

Le second réservoir 2, qui peut être réalisé en matière plastique, s'étend à l'intérieur du premier réservoir 1, de sorte qu'il est partiellement entouré par le produit fluide P1. Le second réservoir 2 comprend un corps 20 obturé à son extrémité inférieure par une cloison 21. A son extrémité supérieure, le corps 20 du second réservoir 2 forme une collerette 22 qui s'étend radialement vers l'extérieur. Le second réservoir 2 est engagé à l'intérieur du premier réservoir 1 avec un contact serrant du corps 20 du second réservoir 2 contre la paroi interne du col 11 du premier réservoir 1. La position définitive du second réservoir 2 à l'intérieur du premier réservoir 1 est atteinte lorsque la collerette radiale 22 vient en butée contre la surface supérieure du col 11 du premier réservoir 1. Le contact serrant entre le corps 20 et le col 11 est parfaitement étanche de sorte que le second réservoir 2 obture hermétiquement le premier réservoir 1. Le second réservoir 2 contient un second produit fluide P2, séparé du premier produit fluide P1 par la cloison commune 21.

Selon l'invention, la cloison commune 21 peut être percée, déchirée ou séparée du corps 20 de manière à mettre les produits P1 et P2 en contact pour réaliser un mélange de ces produits. La cloison 21 peut être complètement séparée du corps 20 mais peut également rester rattachée au corps par exemple par un pont de matière réalisant une forme de charnière. L'enlèvement partiel ou total de la cloison 21 est préféré à son percement ou son déchirement afin de réaliser un passage plus grand entre le réservoir 1 et le réservoir 2 pour favoriser et améliorer le mélange des produits P1 et P2.

Selon l'invention, on se sert de l'organe de distribution 3 pour faire céder la cloison commune 21. Pour ce faire, l'organe de distribution 3 est déplaçable en direction de la cloison commune 21 entre une position initiale dans laquelle la cloison sépare les deux réservoirs 1 et 2, et une position finale dans laquelle la cloison a cédé sous la pression de l'organe de distribution. L'organe de distribution 3 peut donc se déplacer translativement en direction de la cloison 21. Avantageusement, l'organe de distribution 3 est pourvu d'un tube plongeur 32 dont l'extrémité sert d'organe de poussée ou de percement qui vient en contact avec la cloison 21 pour la faire céder. On peut également prévoir un organe de poussée sous la forme d'une tige rigide ou encore d'un tube qui s'étend à côté ou autour du tube plongeur.

L'organe de distribution, qui peut être une pompe, une valve, ou encore un bouchon, est fixé à un des deux réservoirs, en l'occurrence le premier réservoir 1, à l'aide de moyens de fixation, ici sous la forme d'une bague 33. La bague 33 qui peut faire partie intégrante ou non de l'organe de distribution 3 coopère avec le col profilé 11 du premier réservoir 1, soit par encliquetage, comme représenté sur les figures 1a et 1b, soit par vissage, comme représenté sur les figures 2a et 2b. Dans le premier mode de réalisation représenté sur les figures 1a et 1b, le col 11 du premier réservoir 1 forme deux gorges d'encliquetage 111 et 112, alors que la bague forme un profil d'encliquetage 330. Dans la position initiale correspondant à la figure 1a, le profil d'encliquetage 330 de la bague 33 est engagé dans la première gorge d'encliquetage 111 du col 11. Par pression sur la bague 33, on peut amener le profil d'encliquetage 330 à sortir de la gorge 111 et à venir s'encliqueter dans la seconde gorge d'encliquetage 112 du col 11. Au cours de ce déplacement, le tube plongeur 32 s'est déplacé translativement vers la cloison 21 de manière à la faire céder, comme représenté sur la figure 1b.

Dans la variante représentée sur les figures 2a et 2b, le principe est le même avec une fixation par vissage. Pour ce faire, le col 11 du premier réservoir 1 est formé avec un filetage extérieur 110 alors que la bague 33 forme un filetage interne 333 en prise avec le col fileté 11. Dans la position représentée sur la figure 2a, la bague 33 n'est pas vissée à fond sur le col 11 et l'extrémité du tube plongeur reste en éloignement ou juste en contact de la cloison 21 sans la faire céder. En vissant la bague 33 sur le col 11, le tube plongeur 32 se déplace translativement vers la cloison 21 jusqu'à la faire céder, ce qui correspond à la position représentée sur la figure 2b. La position finale peut par exemple être atteinte lorsque la bague 33 est vissée à fond sur le col fileté 11.

On a déjà vu que l'étanchéité entre les deux réservoirs 1 et 2 est réalisée par le contact serrant du corps 20 contre la paroi interne du col 11. Afin de garantir une parfaite étanchéité entre l'organe de distribution 3 et les réservoirs, la bague de fixation 33 forme également une lèvre d'étanchéité sous la forme d'une jupe 331 qui vient en contact étanche de coulissement contre une partie cylindrique de la paroi interne du corps 20 du second réservoir 2. L'étanchéité du distributeur est ainsi garantie en position initiale, en position finale mais également lors du déplacement du corps de pompe pour atteindre la position finale. On évite ainsi tout risque de perte de produit lors du mélange des produits.

Une caractéristique de l'invention est de maintenir l'étanchéité du distributeur lors de l'opération de mélange, et ceci peut se faire avec des moyens de déplacement propres au distributeur, par exemple en se servant des moyens de fixation pour déplacer l'organe de distribution afin de casser la cloison de séparation des deux réservoirs. Dans les exemples ci-dessus, c'est la bague de fixation qui se déplace avec l'organe de distribution sur le col d'un des réservoir. On peut également imaginer que la bague puisse permettre le déplacement seul de l'organe de distribution dans la bague qui reste fixe sur le réservoir. Dans ce cas aussi, les moyens de fixation forment des moyens de déplacement pour l'organe de distribution.

Grâce à l'invention, l'utilisateur peut effectuer le mélange des deux produits P1 et P2 au dernier moment juste avant d'actionner le distributeur, simplement en agissant sur la bague 33 soit par poussée dans le cas de l'encliquetage, soit par rotation dans le cas du vissage.

## Revendications

1. Distributeur de produit fluide comprenant un organe de distribution (3) et deux réservoirs (1, 2) séparés par une cloison (21), le distributeur comprenant en outre des moyens de déplacement (33) pour déplacer l'organe de distribution (3) vers la cloison (21) pour la faire céder et ainsi permettre, avant distribution, le mélange des contenus des deux réservoirs, **caractérisé en ce que** les réservoirs sont obturés hermétiquement en position initiale, en position finale et lors du déplacement de l'organe de distribution entre ces deux positions.

2. Distributeur de produit fluide selon la revendication 1, dans lequel l'organe de distribution (3) s'étend à l'intérieur d'un des deux réservoirs (2), ledit réservoir (2) comportant une paroi formant ladite cloison (21).

3. Distributeur de produit fluide selon la revendication 1 on 2, dans lequel l'organe de distribution (3) est fixé sur un des deux réservoirs (1) par des moyens de fixation (33) et déplaçable par rapport à celui-ci entre une position initiale où la cloison sépare les deux réservoirs et une position finale où la cloison a cédé sous la pression de l'organe de distribution.

4. Distributeur de produit fluide selon la revendication 3, dans lequel les moyens de déplacement sont formés pour lesdits moyens de fixation (33).

5. Distributeur de produit fluide selon la revendication 4, dans lequel les moyens de fixation comprennent une bague de fixation (33) coopérant par encliquetage avec un des deux réservoirs (1) entre une position initiale et une position finale d'encliquetage.

6. Distributeur de produit fluide selon la revendication 4, dans lequel les moyens de fixation comprennent une bague de fixation (33) coopérant par vissage avec un des deux réservoirs (1) entre une position initiale et une position finale de vissage.

7. Distributeur de produit fluide selon l'une quelconque des revendications précédentes, dans lequel un réservoir dit second réservoir (2) obture de manière étanche l'autre réservoir dit premier réservoir (1).

8. Distributeur de produit fluide selon l'une quelconque des revendications précédentes, dans lequel le second réservoir (2) est monté serrant à l'intérieur du premier réservoir (1).

9. Distributeur de produit fluide selon l'une quelconque des revendications précédentes, dans lequel l'organe de distribution (3) comprend un tube plongeur (32) qui s'étend dans un réservoir (2) en direction de la cloison (21) de manière à faire céder la cloison par déplacement de l'organe de distribution vers la cloison.

10. Distributeur de produit fluide selon la revendication 8, dans lequel l'organe de distribution (3) obturant de manière étanche le second réservoir (2) formant la cloison (21), l'organe de distribution (3) comprenant une lèvre d'étanchéité (331) montée coulissante contre une paroi interne cylindrique du second réservoir (2).

## Patentansprüche

1. Abgabevorrichtung für ein fluidförmiges Produkt, die ein Abgabeorgan (3) und zwei durch eine Scheidewand (21) voneinander getrennte Behälter (1, 2) umfasst, wobei die Abgabevorrichtung weiterhin Verschiebeeinrichtungen (33) zum Verschieben des Abgabeorgans (3) zu der Scheidewand (21) hin umfasst, um diese zum Nachgeben zu bringen und somit vor der Abgabe die Vermischung der Inhalte der beiden Behälter zu ermöglichen, **dadurch gekennzeichnet, dass** die Behälter in der Anfangsposition, in der Endposition und während der Verschiebung des Abgabeorgans zwischen den beiden Positionen hermetisch verschlossen sind.

2. Abgabevorrichtung für ein fluidförmiges Produkt nach Anspruch 1, bei der sich das Abgabeorgan (3) im Inneren von einem der beiden Behälter (2) erstreckt, wobei dieser Behälter (2) eine Wand umfasst, welche die Scheidewand (21) bildet.

3. Abgabevorrichtung für ein fluidförmiges Produkt nach Anspruch 1. oder 2, bei der das Abgabeorgan (3) auf einem der beiden Behälter (1) durch Befestigungsmittel (33) befestigt und bezüglich dieses Behälters zwischen einer Anfangsposition, in der die Scheidewand die beiden Behälter voneinander trennt, und einer Endposition verschiebbar ist, in der die Scheidewand unter dem Druck des Abgabeorgans nachgegeben hat.

4. Abgabevorrichtung für ein fluidförmiges Produkt nach Anspruch 3, bei der die Verschiebeeinrichtungen für besagte Befestigungseinrichtungen (33) ausgebildet sind.

5. Abgabevorrichtung für ein fluidförmiges Produkt nach Anspruch 4, bei der die Befestigungseinrichtungen einen Befestigungsring (33) umfassen, der durch Einrasten mit einem der beiden Behälter (1) zwischen einer Anfangsposition und einer Einrast-Endposition zusammenwirkt.

6. Abgabevorrichtung für ein fluidförmiges Produkt nach Anspruch 4, bei der die Befestigungseinrichtungen einen Befestigungsring (33) umfassen, der durch Aufschrauben mit einem der beiden Behälter (1) zwischen einer Anfangsposition und einer Aufschraub-Endposition zusammenwirkt.

7. Abgabevorrichtung für ein fluidförmiges Produkt nach einem der vorhergehenden Ansprüche, bei der ein Behälter, der als zweiter Behälter (2) bezeichnet wird, in dichter Weise den anderen Behälter verschließt, der als erster Behälter (1) bezeichnet wird.

8. Abgabevorrichtung für ein fluidförmiges Produkt nach einem der vorhergehenden Ansprüche, bei der der zweite Behälter (2) in das Innere des ersten Behälters (1) eingepreßt ist.

9. Abgabevorrichtung für ein fluidförmiges Produkt nach einem der vorhergehenden Ansprüche, bei der das Abgabeorgan (3) ein Tauchrohr (32) umfasst, das sich in einen Behälter (2) in Richtung der Scheidewand (21) derart erstreckt, dass es die Scheidewand durch Verschiebung des Abgabeorgans zur Scheidewand hin zum Nachgeben bringt.

10. Abgabevorrichtung für ein fluidförmiges Produkt nach Anspruch 8, bei der das Abgabeorgan (3) in dichter Weise den zweiten Behälter (2) verschließt, an dem die Scheidewand (21) ausgebildet ist, wobei das Abgaberörgan (3) eine Dichtlippe (331) umfasst, die in gleitender Weise an einer zylindrischen Innenwand des zweiten Behälters (2) angebracht ist.

## Claims

1. A fluid dispenser comprising a dispensing member (3) and two reservoirs (1, 2) separated by a partition (21), the dispenser further comprising displacement means (33) for displacing the dispensing member (3) towards the partition (21) to cause it to give way, and thus to enable the contents of the two reservoirs to be mixed prior to being dispensed, said dispenser being **characterized in that** the reservoirs are closed off hermetically in the initial position, in the final position, and while the dispensing member is being displaced between these two positions.

2. A fluid dispenser according to claim 1, in which the dispensing member (3) extends inside one of the two reservoirs (2), said reservoir (2) having a wall that forms said partition (21).

3. A fluid dispenser according to claim 1 or 2, in which the dispensing member (3) is fixed to one of the two reservoirs (1) by fixing means (33), and can be displaced relative to said reservoir between an initial position in which the partition separates the two reservoirs and a final position in which the partition has given way under the pressure of the dispensing member.

4. A fluid dispenser according to claim 3, in which the displacement means are formed by said fixing means (33).

5. A fluid dispenser according to claim 4, in which the fixing means comprise a fixing ring (33) co-operating by snap-fastening with one of the two reservoirs (1) to go between an initial snap-fastening position and a final snap-fastening position.

6. A fluid dispenser according to claim 4, in which the fixing means comprise a fixing ring (33) co-operating by screwing with one of the two reservoirs (1) to go between an initial screw-fastening position and a final screw-fastening position.

7. A fluid dispenser according to any preceding claim, in which a "second" one of the reservoirs (2) closes off the "first" other reservoir (1) in leaktight manner.

8. A fluid dispenser according to any preceding claim, in which the second reservoir (2) is mounted inside the first reservoir (1) in tight-fitting manner.

9. A fluid dispenser according to any preceding claim, in which the dispensing member (3) further comprises a dip tube (32) which extends inside a reservoir (2) towards the partition (21) so that the partition is caused to give way by displacing the dispensing member towards the partition.

10. A fluid dispenser according to claim 8, in which the second reservoir (2) that forms the partition (21) is closed off in leaktight manner by the dispensing member (3), the dispensing member (3) being provided with a sealing lip (331) mounted to slide against a cylindrical inside wall of the second reservoir (2).
